# EUROPÄISCHE PATENTSCHRIFT

(11) **EP 0 204 864 B1**
(45) Veröffentlichungstag und Bekanntmachung des Hinweises auf die Patenterteilung: **27.12.1990**
(21) Anmeldenummer: 85112041.0
(22) Anmeldetag: 23.09.1985
(51) Int. Cl.: F24F 7/013, F24F 13/14

(54) **Lüftungsgerät, insbesondere für die Luftzufuhr in Räume**
Ventilation appliance, particularly for the air supply to rooms
Appareil de ventilation, notamment pour l'alimentation d'air dans des locaux

(30) Priorität: 28.05.1985 DE 3519065
(43) Veröffentlichungstag der Anmeldung: 17.12.1986
(73) Patentinhaber: SIEGENIA-FRANK KG, 57074 Siegen (DE)
(72) Erfinder: Kucharczyk, Eckhard, D-5901 Wilnsdorf 2 (DE); Wetzel, Alfred, Dipl-Ing., D-5300 Bonn-Bad-Godesberg (DE)

(56) Entgegenhaltungen:
- DE-A- 3 432 457
- DE-U- 8 431 471
- US-A- 2 337 325
- US-A- 2 467 297
- US-A- 2 528 301
- PATENT ABSTRACTS OF JAPAN, Band 6, Nr. 14, 27. Januar 1982; & JP - A - 56 133 546 (HITACHI SEISAKUSHO) 19.10.1981

## Beschreibung

Die Erfindung betrifft ein Lüftungsgerät für die Luftzufuhr in Räume mit einem elektrisch betriebenen Gebläse, das in einem Gehäuse untergebracht ist, welches zwei voneinander entfernte bzw. einander abgewendete Luftdurchtrittsöffnungen aufweist, wobei das zwischen diesen Luftdurchtrittsöffnungen gelegene Gebläse einen trommelförmigen Läufer hat, der zwischen zwei parallelen Längswänden des Gehäuses eingebaut ist, und wobei mindestens eine der Luftdurchtrittsöffnungen in einem Längenbereich des Gehäuses angeordnet ist, der an das Gebläse anschließt.

Es ist ein Lüftungsgerät dieser Art durch US-A-2 528 301 bereits bekannt. Dieses läßt sich im unteren Bereich eines Fensters an der Rauminnenseite vor der Mauerbrüstung anbringen und weist, an seinem oberen Ende einen Querkanal auf, der durch eine Öffnung im feststehenden Rahmen des Fensters nach außen geführt ist.

Die in Richtung der Längsmittelebene des mit dem Querkanal versehenen Gehäuses winkelförmige Gestalt des bekannten Lüftungsgerätes bedingt nicht nur einen relativ komplizierten Aufbau desselben, sondern sie benötigt auch einen verhältnismäßig großen Einbauraum vor der Mauerbrüstung und am unteren Ende eines Fensters. Deshalb kann der hierfür benötigte Platz nicht anderweitig genutzt werden.

Die seit einiger Zeit bestehenden Bestrebungen zur Energieeinsparung und zur Verbesserung des Lärmschutzes haben zur Entwicklung und zum praktischen Einsatz von nahezu fugendichten Fenstern geführt. In der Praxis hat sich jedoch schon nach verhältnismäßig kurzer Zeit herausgestellt, daß mit der durch den Einbau solcher Fenster erzielbaren Energieeinsparung zugleich erhebliche Nachteile einhergehen, und zwar in sofern, als durch den mangelhaften Luftaustausch bei geschlossenen Fenstern nicht nur erhebliche Gefahren für Leib und Leben von Mensch und Tier bestehen, sondern auch beträchtliche Schäden an der Bausubstanz hervorgerufen werden.

Zur Vermeidung dieser Gefahren bei gleichzeitiger Minderung der Lüftungswärmeverluste sind nicht nur Fein- oder Dauerlüftungen bekannt, die in die Fenster integriert oder aber auch unabhängig hiervon in den Gebäudewänden untergebrachtwerden können und von den Benutzern der Räume bedient werden müssen. Es wurden vielmehr auch schon relativ aufwendige Zwangslüftungssysteme in Gebrauch genommen, denen nötigenfalls Einrichtungen zur Wärmerückgewinnung zugeordnet sind.

Sowohl die Fein- oder Dauerlüftungen als auch die Zwangslüftungssysteme werden dabei im Bedarfsfalle so ausgelegt, daß sie die zu belüftenden Räume gegen übermäßigen Außenlärm abschirmen.

Während mit den technisch wenig aufwendigen Fein- oder Dauerlüftungen der Lüftungsbedarf nicht nach den notwendigen physiologischen und bauphysikalischen Erfordernissen optimiert werden kann, ist es bei Benutzung von Zwangslüftungssystemen unumgänglich, diese in den betreffenden Räumen stationär zu installieren und hinsichtlich ihrer Leistung auf den größten im betreffenden Raum anfallenden Lüftungsbedarf abzustimmen.

Die Erfindung zielt auf die Schaffung eines Lüftungsgerätes ab, welches mit möglichst geringem technischem Aufwand eine benutzungsabhängige und bedarfsgerechte Lüftung von Räumen zuläßt, obwohl es mit relativ geringen baulichen Abmessungen sowie minimalem Konstruktionsgewicht erstellt ist. Dabei kommt es darauf an, daß dieses Lüftungsgerät schon bei relativ geringen Läuferdrehzahlen des Gebläses eine genügend große Luftförderung sichert, ohne daß störende Lüftungsgeräusche in Erscheinung treten.

Gelöst wird diese Aufgabe dadurch, dab das Lüftungsgerät eine Baudicke zwischen 20 und 50 mm aufweist,
daß der Läufer des Gebläses einen Durchmesser aufweist, der zu seiner Länge in einem Verhältnis steht, das etwa zwischen 5:1 und 7:1 liegt,
und daß die Gesamtdicke des Gehäuses in Richtung der Läuferachse zur Länge des Läufers ein Verhältnis von höchstens 5:2 hat.

Aufgrund der geringen Abmessungen und des niedrigen Konstruktionsgewichtes läßt sich ein erfindungsgemäßes Lüftungsgerät auch so auslegen, daß es nicht fest an Flügel- und/oder Rahmenprofilen von Fenstern bzw. Türen oder auch Rolladenkästen installiert werden muß, sondern sich vielmehr als handlicher und damit möbiler bzw. leicht transportabler Gerätetyp auslegen läßt, der ggf. jedem einzelnen Bewohner eines Gebäudes bzw. jedem Benutzer irgendeines Raumes innerhalb dieses Gebäudes für den individuellen Gebrauch zur Verfügung steht und folglich von ihm bedarfsorientiert in Gebrauch genommen werden kann.

Hierzu ist es nach einem weiteren Erfindungsgedanken lediglich nötig, das Gehäuse des Lüftungsgerätes mit einer Adaptervorrichtung auszustatten sowie es über diese lösbar mit einem Luftdurchlaß im Rahmen- und/oder Flügelprofil eines Fensters bzw. einer Balkon- oder Terrassentür und ggf. auch mit einem Rolladenkasten zu verbinden.

In einem solchen Falle erweist es sich dann erfindungsgemäß als zweckmäßig, wenn die Adaptervorrichtung in ihrem Adapterstück ein selbsttätiges Verschußelement, z.B. eine federbelastete Klappe oder einen federbelasteten Querschieber, aufweist, das bei eingerückter Adaptervorrichtung durch Eingriffselemente des Gehäuses in seiner Öffnungsstellung fixierbar ist.

Ein erfindungsgemäßes Lüftungsgrät mit einer Baulänge zwischen 350 und 400 mm Länge, einer Bauhöhe von etwa 150 mm und einer Baudicke zwischen 20 und 50 mm läßt sich problemlos für eine Luftleistung zwischen 15 und 25 m³/h auslegen, wenn das Gebläse durch einen Niederspannungs-Gleichstrommotor für den Spannungsbereich zwichen 6 und 12 Volt mit 1.200 bis 1.300 U/min. angetrieben wird. Das Gebläse läßt sich dabei mit einem Eigengeräusch betreiben, das 30 dB (A) nicht erreicht.

Basierend auf dem Grundgedanken der Erfindung können -je nach Bauart und Wirkungsweise des Lüftungsgerätes- beispielsweise Gebläse mit einem Läuferdurchmesser zwischen 90 mm und 120 mm in Benutzung genommen werden, wobei dann die wirksame Läuferlänge bei minimal 15 mm und maximal 22 mm liegen könnte.

Zur Speisung des Gebläsemotors könnte in das Gehäuse des Lüftungsgerätes ein Akkumulator eingebaut werden, der sich vom gebäudeseitigen Stromnetz aus über einen Transformator und/ oder auch über Solarzellen aufladen läßt. Ebenso ist es aber auch denkbar, den Niederspannungs-Gleichstrommotor des Gebläses unmittelbar vom gebäudeseitigen Stromnetz aus, beispielsweise über einen Steckdosen-Transformator zu versogen.

Die zweite Luftdurchtrittsöffnung kann in einer Längsseitenwand des Gehäuses angeordnet werden. Hierdurch ist es nämlich möglich, die vom Lüftungsgerät geforderte Luft im Rauminneren im wesentlichen parallel zur Fensterebene zu bewegen, sofern das Lüftungsgerät mit seiner in der Gehäusequerwand vorgesehenen Luftdurchtrittsöffnung aus den Luftdurchlaß im Rahmen-und/oder Flügelprofil eines Fensters adaptiert worden ist.

In weiterer Ausgestaltung des Erfindungsgedankens besteht die Möglichkeit, daß beide Luftdurchtrittsöffnungen im gleichen, vom Gebläseläufer entfernten Längenabschnitt des Gehäuses angeordnet und dabei durch mindestens eine bis an den Umfang des Gebläseläufers heranreichende Zwischenwand gegeneinander abgeschirmt werden.

Nach einer anderen, vorteilhaften Ausgestaltung der Erfindung ist in einer Längsseitenwand des Gehäuses gemäß Anspruch 5 eine weitere Luftdurchtrittsöffnung vorgesehen, die innerhalb des Drehkreises des Gebläseläufers liegt und dem Raum zugewendet ist. Diese zusätzliche Luftdurchtrittsöffnung macht es nicht nur möglich, das Lüftungsgerät im Mischluftbetrieb zu fahren, bei welchem in die von außen herangeführte Frischluft ein gewisser Anteil von Raumluft injiziert wird. Vielmehr wäre es in manchen Fällen auch denkbar, das Lüftungsgerät im reinen Umluftbetrieb zu fahren, wenn dafür gesorgt ist, daß die vom Raum abgewendete Luftdurchtrittsöffnung des Gehäuses durch ein geeignetes Absperrelement (Klappe oder Schieber) verschlossen werden kann. Ein solcher Umluftbetrieb könnte sich ggf. dann empfehlen, wenn keine Frischluftzufuhr von außen erforderlich ist, jedoch eine ständige Luftbewegung im Bereich der Fensternische aus irgendwelchen Gründen wünschenswert erscheint. Dabei kann zweckmäßig die weitere Luftdurchtrittsöffnung wahlweise öffen- und verschließbar und/oder in ihrem Durchtrittsquerschnitt veränderbar ausgebildet werden, um hierdurch eine Beeinflussung des Betriebsverhaltens am Lüftungsgerät zu ermöglichen.

Um einen möglichst großen Einsatzbereich des Lüftungsgerätes zu erreichen ist es möglich, jeweils eine Luftdurchtrittsöffnung in beiden Längsseitenwänden und zwei Luftdurchtrittsöffnungen in verschiedenen Gehäusequerwänden anzuordnen und diese dabei jeweils unabhängig voneinander öffenbar und verschließbar auszubilden. Dabei ist die Anordnung dieser Luftdurchtrittsöffnungen so getroffen, daß jeweils immer eine derselben dem zu lüftenden Raum zugewendet und eine andere diesem abgewendet ist.

Als wichtig kann es sich in vielen Fällen auch erweisen, daß im Gehäuse zwischen den dem Raum zugewendeten und den dem Raum abgewendeten Luftdurchlässen nach dem Vorschlag des Anspruchs 6 ein Filtereinsatz auswechselbar angeordnet wird, der sich vorzugsweise durch eine Öffnung in einer Gehäusewand austauschen läßt und jeweils der dem Raum zugewendeten Luftdurchtrittsöffnung innerhalb des Gehäuses vorgelagert werden kann.

Es ist im Rahmen der Erfindung weiterhin möglich, daß der Gebläseläufer als Radiallüfter in das Gehäuse eingebaut wird und dabei mit seiner Saugseite axial an einen Durchlaß in einer parallel zu seiner Rotationsebene liegenden Zwischenwand des Gehäuses anschließt, die zwischen der dem Raum zugewendeten und der dem Raum abgewendeten Luftdurchtrittsöffnung angeordnet ist. Bei diesem Lüftungsgerät ist ein Aufbau vorgesehen, bei dem mit Abstand hinter der vom Raum abgewendeten Luftdurchtrittsöffnung eine quer zur Rotationsebene des Gebläseläufers liegende Zwischenwand im Gehäuse angeordnet ist, deren Höhe mindestens der Einbaulänge des Gehäuseläufers entspricht und die mit ihrem einen Ende an den Umfang des Gebläseläufers heranreicht, wobei die parallel zur Rotationsebene des Gebläseläufers liegende Zwischenwand sich an die quer dazu liegenden Zwischenwand anschließt und in dem Abstandsbereich zwischen Luftdurchtrittsöffnung und der querliegenden Zwischenwand mit einem Überströmausschnitt versehen ist, der zwei nebeneinanderliegende Gehäusekammern verbindet.

Eine weitere Ausgestaltungsmöglichkeit des Lüftungsgerätes nach der Erfindung zeichnet sich entsprechend dem Anspruch 7 besonders dadurch aus, daß der Gebläseläufer als Tangentiallüfter in das Gehäuse eingebaut ist und dabei unmittelbar benachbart der in der Gehäusequerwand befindlichen Luftdurchtrittsöffnung zwischen den beiden Längsseitenwänden liegt, und daß dabei der Gebläseläufer über einen Teilabschnitt seines Umfangs von einer quer zu seiner Rotationsebene liegenden Zwischenwand umfaßt ist, die von der die eine Luftdurchtrittsöffnung enthaltenden Gehäusequerwand ausgeht und mit Abstand von der gegenüberliegenden Gehäusequerwand endet.

Bei dieser Lüfterbauart erweist es sich dann als zweckmäßig, beide Luftdurchtrittsöffnungen in verschiedenen Längenabschnitten des Gehäuses vorzusehen, die durch die Zwischenwand gegeneinander abgeschirmt sind.

Eine wichtige Weiterbildungsmaßnahme für ein derartiges Lüftungsgerät besteht nach dem Kennzeichen des Anspruchs 8 im wesentlichen darin, daß die dem Raum zugewendete Luftdurchtrittsöffnung durch eine Drehklappe wahlweise öffen- und schließbar ist.

Nach Anspruch 9 wird ein besonders vorteilhaftes Ausgestaltungsmerkmal der Erfindung darin gesehen, daß die Drehklappe auf Randhöhe einer die Luftdurchtrittsöffnung an ihren Längs- und Querkanten begrenzenden, halbkreisförmigen Mulde lagert, als flache Platte ausgebildet ist und auf beiden Breitseiten eine größere Anzahl im Abstand nebeneinander und querverlaufend angeordneter Lamellen trägt, deren freier Begrenzungsrand entsprechend der Muldenkontur gekrümmt verläuft.

Diese Ausgestaltung der Drehklappe und der Luftdurchtrittsöffnung hat den Vorteil, daß durch unterschiedliche Einstellung der Drehklappe die Ausströmrichtung für die in den Raum eintretende Luft variiert werden kann und sich zugleich eine gute Luftverteilung ergibt.

Nach Anspruch 10 erweist es sich im Rahmen der Erfindung auch als zweckmäßig, wenn die Drehklappe um 360° drehbar in der Mulde lagert, an beiden Enden mit ihrer Drehachse fluchtende Zapfen oder Bunde aufweist, mit denen sie in dazu komplementäre Lagerausnehmungen zweier paralleler Gehäusewände einrückbar ist, und an das eine Ende der Drehklappe eine Bedienungshandhabe, z.B. ein Radialsteg, ein Rändelrad od. dgl., angeformt ist.

Nach Anspruch 11 empfiehlt es sich erfindungsgemäß endlich, daß beide Luftdurchtrittsöffnungen in parallel zur Achse des Läufers liegenden - schmalen - Gehäusewänden vorgesehen sind, wobei es besonders vorteilhaft ist, wenn die die Luftdurchtrittsöffnungen enthaltenden Gehäusequerwände im Winkel zueinander liegen.

Weitere Merkmale und Vorteile des Gegenstandes der Erfindung werden anschließend unter Bezugnahme auf in der Zeichnung dargestellte Ausführungsbeispiele im einzelnen erläutert. Es zeigt hierbei
Fig. 1 in räumlicher Darstellung ein Lüftungsgerät in Zuordnung zu dem mit einem nach außen führenden Luftdurchlaß versehenen, vertikalen Rahmenprofil eines Fensters, einer Tür od. dgl.,
Fig. 2 einen Schnitt entlang der Linie II - II durch das Lüftungsgerät nach Fig. 1,
Fig. 3 einen Schnitt entlang der Linie 111 - 111 in Fig. 2,
Fig. 4 einen Schnitt entlang der Linie IV - IV in Fig. 2,
Fig. 5 einen der Fig. 2 entsprechenden Längsschnitt durch eine abgewandelte Ausführungsform eines Lüftungsgerätes,
Fig. 6 einen Schnitt entlang der Linie VI - VI in Fig 5,
Fig. 7 eine Schnitt entlang der Linie VII - VII in Fig. 5,
Fig. 8 in der Seitenansicht eine bevorzugte Bauform des Lüftungsgerätes,
Fig. 9 eine Ansicht des Lüftungsgerätes in Pfeilrichtung IX der Fig 8 und
Fig. 10 eine Ansicht des Lüftungsgerätes in Pfeilrichtung X der Fig. 8.

In Fig. 1 der Zeichnung werden in räumlicher Darstellung Profilabschnitte des feststehenden Rahmens 1 und des Flügels 2 eines Fensters oder einer Balkon- bzw. Terassentür gezeigt, die im Beispiel aus extrudierten Kunststoffprofilen bestehen, selbstverständlich aber auch aus jedem geeigneten, anderen Material, insbesondere stranggepreßten Leichtmetallprofilen oder auch Holzprofilen, gefertigt werden können. Dabei ist es vorteilhaft, wenn das Fenster oder die Balkon- bzw. Terrassentür einen schall- und/oder wärmegedämmten Aufbau hat, welcher einer zumindest nahezu fugendichte Wirkverbindung zwischen dem Flügel 2 und dem feststehenden Rahmen 1 einschließt.

Wesentlich ist hierbei, daß mindestens einer der vier Holme des feststehenden Rahmens 1 und/oder wenigstens einer der vier Holme des Flügels 2 einen von innen nach außen führenden Luftdurchlaß 3 aufweist, welcher gemäß Fig. 1 in einem aufrechten Holm des feststehenden Rahmens 1 vorgesehen ist.

Wird dem Fenster oder der Balkon- bzw. Terrassentür ein Rolladen zugeordnet, dann besteht auch die Möglichkeit, den von innen nach außen führenden Luftdurchlaß 3 am Rolladenkasten vorzusehen.

Wenn die vier Holme des feststehenden Rahmens 1 und/oder des Flügels 2 aus Kunststoff-oder Leichtmetall-Hohlprofilen bestehen, ist es möglich und in vielen Fällen sogar auch zweckmäßig, die innere und die äußere Öffnung des Luftdurchlasses 3 gegeneinander versetzt anzuordnen, ggf. sogar in zwei verschiedenen Holmen vorzusehen. Bestehen hingegen die Holme des feststehenden Rahmens 1 und/oder des Flügels 2 aus gefrästen Holzprofilen, dann kann es sich als vorteilhaft erweisen, den Luftdurchlaß 3 so in einem Holm des feststehenden Rahmens 1 und/ oder des Flügels 2 anzuordnen, daß jeweils seine oberen und seine unteren Begrenzungsflächen eine von innen nach außen und von oben nach unten geneigte Lage einnehmen.

Während das äußere Ende des Luftdurchlasses 3 mit einer Wetter- und/oder Insektenschutzabdeckung versehen werden sollte, wird dem raumseitigen Ende dieses Luftdurchlasses 3 ein Adapterstück 4 zugeordnet, beispielsweise vorgelagert, welches ein Teil einer Adaptervorrichtung 5 bildet, dessen anderes Teil 6 am Gehäuse 7 eines Lüftungsgerätes 8 ausgebildet ist. Mit Hilfe der Adaptervorrichtung 5 bzw. ihrer miteinander korrespondierenden Teile 4 und 6 läßt sich das Lüftungsgerät 8 leicht lösbar mit dem Luftdurchlaß 3 am feststehenden Rahmen 1 oder auch am Flügel 2 des Fensters oder der Balkon- bzw. Terrassentür in und außer Wirkverbindung bringen.

Das Adapterstück 4 der Adaptervorrichtung 5 kann beispielsweise eine etwa schiffchen- oder wannenförmige Gestalt haben und in seiner Stirnwand 9 einen Ausschnitt 10 aufweisen. Dem Ausschnitt 10 ist dabei eine Klappe 11 zugeordnet, die um eine Achse 12 verschwenkbar im Adapterstück 4 lagert und im Schließsinne durch eine Rückstellfeder beaufschlagt ist. Denkbar wäre es allerdings auch, dem Adapterstück 4 anstelle der Schwenkklappe 11 eine Absperrplatte zuzuordnen, die quer zu ihrer Ebene verschiebbar geführt und im Schließsinne unter Federspannung gehalten wird.

Normalerweise befindet sich die Klappe 11 bzw. die äquivalente Absperrplatte am Adapterstück 4 in ihrer Schließlage, so daß der nach außen führende Luftdurchlaß 3 im feststehenden Rahmen 1 oder auch im Flügel 2 gegen Luftdurchtritt abgesperrt wird.

In die Öffnungslage gelangt die Schwenkklappe 11 oder aber die äquivalente Absperrplatte des Adapterstückes 4 dann, wenn das Lüftungsgerät 8 mit seinem Gehäuse 7 auf das Adapterstück 4 aufgesteckt wird. Es treffen dann nämlich an der stirnseitigen Querwand 13 des Gehäuses 7 sitzende Zungen 14 od. dgl. auf die unter Federkrafteinwirkung stehende Schwenkklappe 11 bzw. Absperrplatte auf und bewegen diese damit innerhalb des Adapterstückes 4 vom Ausschnitt 10 weg in ihre Öffnungslage.

Das Adapterstück 4 trägt an seiner Stirnwand 9 als Halteelemente 15 für das Gehäuse 7 des Lüftungsgerätes 8 beispielsweise federnd nachgiebige Rasthaken, die mit Eingriffselementen 16, beispielsweise in Form von Rastlappen, in Wirkverbindung treten, die in Verlängerung der stirnseitigen Querwand 13 des Gehäuses 7 liegen.

Das Gehäuse 7 des Lüftungsgerätes hat in seiner stirnseitigen Querwand 13 eine Luftdurchtrittsöffnung 17, die in abgedichtete Deckungslage mit dem Ausschnitt 10 in der Stirnwand 9 des Adapterstückes 4 gelangt, sobald die Adaptervorrichtung 5 wirksam ist, d. h. die Halteelemente 15, beispielsweise Rasthaken, des Adapterstückes 4 mit den Eingriffselementen 16, z.B. Rastlappen des gehäuseseitigen Teils 6 derselben miteinander in Halteeingriff gelangen, wie das beispielsweise in Fig. 2 gezeigt ist.

Das Gehäuse 7 des Lüftungsgerätes 8 hat außer der mit der Luftdurchtrittsöffnung 17 versehenen, stirnseitigen Querwand 13 noch eine rückseitige Querwand 18 sowie zwei diese miteinander verbindende End-Querwände 19 und 20, wie das deutlich der Fig. 2 entnommen werden kann. Das Gehäuse 7 des Lüftungsgerätes 8 wird aber auch noch von zwei Längsseitenwänden 21 und 22 begrenzt, wobei die Längsseitenwand 21 mit der stirnseitigen Querwand 13, der rückseitigen Querwand 18 und den beiden End-Querwänden 19 und 20 einstückig in Verbindung stehen kann, während die Längsseitenwand 22 vorzugsweise als abnehmbarer Deckel ausgebildet ist.

Das Gehäuse 7 des Lüftungsgerätes 8 ist mit Abstand 23 hinter seiner stirnseitigen Querwand 13 mit einer dazu parallelen Zwischenwand 24 ausgestattet, deren Länge etwas größer als die Länge der Luftdurchtrittsöffnung 17 bemessen ist und eine Abwinklung 25 hat, die in Richtung auf die rückseitige Querwand 18 verläuft, jedoch mit beträchtlichem Abstand hiervon endet (Fig. 2).

Die Längsseitenwand 21 des Gehäuses 7 weist an ihrer Innenseite zwei längsverlaufende, parallele Stege 26', 26" geringer Höhe auf und auch die als Deckel ausgeführte Längsseitenwand 22 des Gehäuses 7 ist mit entsprechenden, längsverlaufenden Stegen 27', 27" ausgestattet (Fig. 3). Die längsverlaufenden Stege 26', 26", einerseits, und die längsverlaufenden Stege 27', 27" andererseits, enden jeweils dort, wo innerhalb des Gehäuses 7 die Abwinklung 25 der Zwischenwand 24 liegt und sind an der betreffenden Stelle durch einen Quersteg 26'" bzw. 27"' miteinander verbunden.

In dem durch die Stege 26', 26", 26"' und 27', 27", 27'" bestimmten Bereich des Gehäuses 7 läßt sich ein Filtereinsatz 28 austauschbar unterbringen, und zwar so, daß er einerseits hinter der Zwischenwand 24 mit ihrer Abwinklung 25 eine Kammer 29 sowie vor der rückseitigen Querwand 18 eine dazu parallele Kammer 30 zwischen den Längsseitenwänden 21 und 22 begrenzt.

Der Kammer 29 ist in einer der beiden sie begrenzenden Längsseitenwände 21 und 22 des Gehäuses 7, beispielsweise in der als abnehmbarer Deckel ausgebildeten Längsseitenwand 22, mit einem Luftdurchlaß 31 versehen, welcher beispielsweise als Lochreihe gestaltet ist, die sich etwa über die gesamte Länge der Kammer 29 erstreckt. Der vom Raum abgewendete Luftdurchlaß 17 und der dem Raum zugewendete Luftdurchlaß 31 sind bei dem Ausführungsbeispiel eines Lüftungsgerätes nach den Fig. 1 bis 4 im gleichen Längenbereich des Gehäuses 7 angeordnet.

In dem sich an die Luftdurchtrittsöffnungen 17 und 31 bzw. an die Kammern 29 und 30 anschließenden Längenbereich des Gehäuses 7 ist ein Gebläse 32 untergebracht, dessen Läufer 33 durch einen Niederspannungs-Gleichstrommotor 34 angetrieben wird, der beispielsweise einer Auslegung für Spannungen zwischen 6 und 12 Volt aufweist. Der Läufer 33 des Gebläses 32 dreht dabei in einer Kammer 35 des Gehäuses 7, die von einer Ummantelungsspirale 36, der Längsseitenwand 21 und einer zur letzteren parallelen Zwischenwand 37 begrenzt wird. Die Ummantelungsspirale 36 ist einstückig an das Gehäuse 7 angeformt und hat eine Höhe, die nur einem Teil der Höhe entspricht, die von der stirnseitigen Querwand 13, der rückseitigen Querwand 18 und die End-Querwände 19 und 20 bestimmt wird. Auf den freien Endflächen der Ummantelungsspirale 36 stützt sich die Zwischenwand 37 ab und unterteilt dort das Gehäuse 7 in zwei übereinanderliegende, flache Kammern 38 und 39, wobei die Kammer 38 den Läufer 33 des Gebläses 32 aufnimmt und nur der Gleichstrommotor 34 in einem zu ihm zentrischen Durchlaß 40 der Zwischenwand 37 in die Kammer 39 hineinragt.

Durch einen nach unten abgewinkelten Lappen 41 der Zwischenwand 37, weicher den Abstand 23 zwischen der stirnseitigen Querwand 13 und der Zwischenwand 24 überbrückt, wird die Kammer 38 gegen die Luftdurchtrittsöffnung 17 hin abgeschirmt. Hingegen steht die Kammer 39 mit der Luftdurchtrittsöffnung 17 in korrespondierender Verbindung.

Durch einen nach oben abgewinkelten Lappen 42 der Zwischenwand 37 wird andererseits die Kammer 39 gegen die Kammer 30 hin abgesperrt, so daß mit der letzteren nur die den Läufer 33 des Gebläses 32 enthaltende Kammer 38 korrespondiert.

Das Gebläse 32 ist als Radiallüfter in das Gehäuse 7 des Lüftungsgerätes 8 eingebaut, d. h., der Läufer 33 saugt die Luft in axialer Richtung an, und zwar über den Durchlaß 40 aus der Kammer 39 die mit der Luftdurchtrittsöffnung 17 korrespondiert. Andererseits fördert er dann die Luft in Radialrichtung aus der Kammer 38 in die Kammer 30. Von der Kammer 30 aus wird die Luft durch den Filtereinsatz 28 in die Kammer 29 gedrückt, von wo aus sie dann aus der Luftdurchtrittsöffnung 31 zum Raum hin gefördert wird.

Ein wesentliches Kriterium des Lüftungsgerätes 8 liegt darin, daß der Läufer 33 des Gebläses 32 im Verhältnis zu seiner Länge 43 einen großen Durchmesser 44 aufweist und daß daher bei genügend großer Förderleistung des Gebläses 32 die Gesamtdicke 45 des Gehäuses 7 kleiner bemessen werden kann als die Breite 46 der freien, raumseitigen Sichtfläche herkömmlicher Profile für den feststehenden Rahmen 1 oder den Flügel 2 von Fenstern und Türen.

Demnach ist die Möglichkeit gegeben, ein Lüftungsgerät 8 für genügende Förderleistung in so geringen baulichen Abmessungen zu erstellen, daß es sich über eine zugehörige Adaptervorrichtung 5 im wesentlichen problemlos dem Rahmen 1 und/oder dem Flügel 2 von Fenstern oder Balkon- bzw. Terrassentüren zuordnen läßt. Diese Zuordnung ist ggf. auch noch nachträglich möglich, weil es hierzu lediglich nötig ist, den vom Rauminneren nach außen führenden Luftdurchlaß 3, beispielsweise durch einen Fräsvorgang, herzustellen und ihn außen mit einer Wetterschutzabdeckung zu versehen. An der Rauminnenseite ist es dann lediglich noch notwendig, auf die freie raumseitige Sichtfläche 47 des feststehenden Rahmens 1 bzw. auf die raumseitige freie Sichtfläche des Flügels 2 das Adapterstück 4 aufzusetzen, mit dem das Lüftungsgerät 8 durch das Zusammenwirken der Halteelemente 15 und der Eingriffselemente 16 bedarfsabhängig in und außer Wirkverbindung gebracht werden kann.

Ein Lüftungsgerät 8 der in den Fig. 1 bis 4 gezeigten Bauart kann mit einem Gehäuse 7 ausgestattet werden, das beispielsweise eine Länge 48 von 350 bis 400 mm aufweist, eine Höhe 49 von etwa 150 mm hat und dessen Gesamtdicke 45 höchstens 50 mm beträgt. Ein solches Lüftungsgerät läßt sich in den meisten Fällen - auch nachträglich noch - mit geringem Arbeitsaufwand an Fenstern oder Balkon - bzw. Terrassentüren anordnen, um bei fugendicht schließenden Fenstern oder Balkon- bzw. Terrassentüren den nötigen Luftaustausch im Raum zu bewirken.

Die im Gebläse 32 solcher Lüftungsgeräte zum Einsatz gelangenden Läufer 33 können bei einer Länge 43 von etwa 20 mm einen Durchmesser bis zu 130 mm erhalten und erreichen dann in Abhängigkeit von der Drehzahl des Niederspannungs-Gleichstrommotors 34 ohne weiteres Luftförderleistungen bis zu 25 m³/h bei einem Eigengeräusch, das in den meisten Fällen unterhalb von 30 dB (A) liegt.

Alle wesentlichen Bauteile des Lüftungsgerätes 8 - ausgenommen natürlich der Niederspannungs-Gleichstrommotor 34 und die zugehörigen, elektrisch leitfähigen Teile - lassen sich leicht im Spritzgießverfahren aus Kunststoff fertigen und können folglich in allen gängigen Farbtönen passend zur jeweiligen Farbgebung der Fenster oder Balkon - bzw. Terrassentüren gefertigt werden.

Bezüglich der elektrotechnischen Ausstattung besteht ggf. die Möglichkeit, einen aufladbaren Akkumulator entweder unmittelbar in das Gehäuse 7 des Lüftungsgerätes 8 zu integrieren und/oder einen solchen aufladbaren Akkumulator im fensterseitig zu montierenden Adapterstück 4 der Adaptervorrichtung 5 vorzusehen. Denkbar wäre es natürlich auch, im ortsfest zu montierenden Adapterstück 4 der Adaptervorrichtung 5 ein Niederspannungs-Ladegerät vorzusehen, das über eine fest verlegte Zuleitung mit Netzstrom versorgt wird und sich zum Laden eines im Gehäuse 7 des Lüftungsgerätes 8 untergebrachten Akkumulators eignet. Selbstverständlich wäre es bei jeder der zuletzt erwähnten elektrotechnischen Ausstattungen nötig, zwischen dem rahmenseitigen Adapterstück 4 der Adaptervorrichtung 5 und dem Gehäuse 7 des Lüftungsgerätes 8 elektrisch leitende Steckkupplungen vorzusehen. Dies könnten dann ggf. anstelle der Halteelemente 15 und der Eingriffselemente 16 der Adaptervorrichtung 5 treten.

Bei dem in den Fig. 1 bis 4 der Zeichnung dargestellten Lüftungsgerät 8 besteht die Möglichkeit, mindestens eine der beiden Luftdurchtrittsöffnungen 17 und 31 bedarfsabhängig entweder zu öffnen oder zu schließen. Hierzu könnte beispielsweise ein im Querschnitt winkelförmiger Schieber benutzt werden, dessen einer Schenkel mit dem Luftdurchlaß 17 in der stirnseitigen Querwand 13 zusammenwirkt, während dessen anderer Schenkel sich unterhalb der Luftdurchtrittsöffnung 31 in der als Deckel ausgebildeten Längsseitenwand 22 befindet. Durch Bewegen dieses Schiebers quer zu seiner Längsrichtung könnten dann beide Luftdurchtrittsöffnungen 17 und 31 gemeinsam entweder geöffnet oder geschlossen werden. Der winkelförmige Schieber ließe sich im einfachsten Falle an der Unterseite der als Deckel ausgebildeten Längsseitenwand 22 des Gehäuses 7 führen und durch einen Fingertaster bewegen, der sich auf der Außenseite der Längsseitenwand 22 befindet. Zweckmäßig ist dabei dem Fingertaster auch der Kontakt für das ein- und ausschalten des Gebläses 32 zugeordnet.

Erwähnt sei noch, daß im Gehäuse 7 des Lüftungsgerätes 8 im Bedarfsfalle auch noch alle elektronischen Teile eines Gerätes zum Messen und Auswerten der Klimawerte in Aufenthaltsräumen untergebracht werden kann, welches in der Lage ist, in Abhängigkeit von den ermittelten Klimawerten nicht nur das Lüftungsgerät 8 ein-und auszuschalten, sondern sich ggf. auch noch dazu eignet, im Raum befindlichte Heiz- und/oder Kühlaggregate zu beeinflussen.

Da in manchen Fällen das Bedürfnis besteht, die in einen Aufenthaltsraum mittels eines Gebläses einzuführende Frischluft mit einem mehr oder weniger großen Anteil der Raumluft zu vermischen, beispielsweise um das Temperaturniveau der Frischluft vor ihrem Eintritt in den Raum etwas anzuheben, kann in der Längsseitenwand 21 des Gehäuses 7 eine weitere Luftdurchtrittsöffnung 50 vorgesehen werden, die zumindest innerhalb des Drehkreises für den Läufer 33 des Gebläses 32 liegt. Diese zusätzliche Luftdurchtrittsöffnung 50 ist dabei vorteilhafterweise so ausgelegt, daß sie sich nicht nur wahlweise öffnen und verschließen läßt, sondern auch noch in ihrem Durchtrittsquerschnitt verändert werden kann. Durch diese Luftdurchtrittsöffnung 50 kann dabei vom Gebläse 32 ein gewisser Anteil von Raumluft angesaugt sowie in die Frischluft injiziert werden, bevor sie in die Kammer 30 und von dort aus über den Filtereinsatz 28 und die Kammer 29 der Luftdurchtrittsöffnung 31 zugeführt wird.

In Fig. 2 der Zeichnung ist die zusätzliche Luftdurchtrittsöffnung 50 in Form eines Ringsegmentes gestaltet, dessen Bogenzentrum mit der Drehachse des Läufers 33 zusammenfällt. Dieser Luftdurchtrittsöffnung 50 kann dabei in besonders einfacher Art und Weise ein Drehschieber zum Öffnen und Schließen sowie zum Verändern des Durchlaßquerschnittes zugeordnet werden.

Das in den Fig. 5 bis 7 dargestellte Ausführungsbeispiel eines Lüftungsgerätes 8 hat ein Gehäuse 7, das sich von demjenigen des in den Fig. 1 bis 4 gezeigten Ausführungsbeispiels im Grundsatz nur dadurch unterscheidet, daß die Zwischenwand 24 fehlt und die Ummantelungsspirale 36 des Gebläses 32 innerhalb des Gehäuses 7 eine andere Lage einnimmt. Auch ist dort erkennbar, daß die vom Raum abgewendete Luftdurchtrittsöffnung 17 in der stirnseitigen Querwand 13 des Gehäuses 7 in einem anderen Längenabschnitt desselben liegt, als die dem Raum zugewendete Luftdurchtrittsöffnung 31 in der Längsseitenwand 21.

Der Läufer 33 des durch den Niederspannungs-Gleichstrommotor 34 antreibbaren Gebläses 32 ist hier aber als sogenannter Tangentiallüfter in das Gehäuse 7 eingebaut, und zwar in unmittelbarer Nachbarschaft der dem Raum abgewendeten Luftdurchtrittsöffnung 17. Die Anordnung des als Tangentiallüfter arbeitenden Gebläses 32 im Gehäuse 7 ist dabei solcher Art, daß sein Läufer 33 etwa um ein seinem Radius entsprechendes Maß in den die Luftdurchtrittsöffnung 17 enthaltenden Abschnitt des Gehäuses 7 hineinragt. Andererseits erstreckt sich die Ummantelungsspirale 36 des Gebläses 32 von der Luftdurchtrittsöffnung 17 aus über einen Umfangsabschnitt des Läufers 33 hinweg, der einen Winkelbogen von mindestens 150⁰ einschließt. Inbesondere das freie Ende der Ummantelungsspirale 36 hat dabei innerhalb des Gehäuses 7 eine solche Lage, daß die von dem als Tangentiallüfter arbeitenden Läufer 33 geförderte Luft auf kurzem Wege in die Kammer 30 des Gehäuses 7 gelangt und von dort aus durch den Filtereinsatz 28 in die Kammer 29 gedrückt wird und diese Kammer 31 dann aus der Luftdurchtrittsöffnung 31 verläßt.

Während Baulänge 48 und Bauhöhe 49 des Lüftungsgerätes 8 nach den Fig. 5 bis 7 derjenigen des Lüftungsgerätes 8 nach den Fig. 1 bis 4 im wesentlichen entsprechen, ist die Benutzung eines Gebläses 32 mit als Tangentiallüfter arbeitendem Läufer in sofern besonders vorteilhaft, als die Gesamtdicke 45 des Gehäuse 7 - gemessen an den Außenflächen seiner Längsseitenwände 21 und 22 - nur halb so groß gemacht zu werden braucht, wie das Gehäuse 7 des Lüftungsgerätes 8 nach den Fig. 1 bis 4.

Auch beim Lüftungsgerät 8 nach den Fig. bis 7 ist die Möglichkeit offen, dem als Tangentiallüfter arbeitenden Läufer 33 des Gebläses 32 eine zusätzliche Luftdurchtrittsöffnung zuzuordnen, die wahlweise geöffnet und geschlossen werden kann und zwischen diesen beiden Endstellungen auch noch in ihrem Durchlaßquerschnitt veränderbar ist. Es ist dabei die gleiche Anordnung und Ausbildung möglich, wie sie in Fig. 2 gezeigt wird. Es besteht jedoch hier auch die Möglichkeit, eine Luftdurchtrittsöffnung 51 außerhalb des Drehkreises für den Läufer 33 vorzusehen, beispielsweise in der End- Querwand 20, oder aber in der Längsseitenwand 21 unterzubringen.

Bei dem in den Fig. 1 bis 4 dargestellten und anhand derselben ausführlich erläuterten Ausführungsbeispiel eines Lüftungsgerätes besteht die Möglichkeit, die von Raum abgewendete Luftdurchtrittsöffnung 17 statt in der stirnseitigen Querwand 13 in der Längsseitenwand 21 des Gehäuses 7 anzuordnen, derart, daß sie unmittelbar in den durch den Abstand 23 bestimmten Spalt zwischen der stirnseitigen Querwand 13 und der dazu parallelen Zwischenwand 24 einmündet. Diese Lage der Luftdurchtrittsöffnung 17 ist besonders dann von Vorteil, wenn das Lüftungsgerät 8 mit Hilfe eines baulich etwa abgewandelten Adapterstückes 4 über seine Adaptervorrichtung 5 an der raumseitigen Stirnfläche eines Rolladenkastens flach anliegend, aber lösbar fixiert werden soll. Der Strömungsweg für die Luft innerhalb des Gehäuses 7 bleibt jedoch unverändert erhalten.

Da das Gehäuse 7 des Lüftungsgerätes 8 sich leicht durch Spritzgießen aus Kunststoff herstellen läßt, können einerseits in die stirnseitige Querwand 13 und andererseits in die Längsseitenwand 22, dort, wo die eine oder andere der Luftdurchtrittsöffnungen 17 in Benutzung genommen werden soll, entsprechende Sollbruchstellen vormarkiert werden, die jeweils denjenigen Wandungsbereich eingrenzen, in welchem sich zur Bildung der Luftdurchtrittsöffnung 17 Wandungsabschnitte wahlweise ausbrechen lassen.

Auch beim Ausführungsbeispiel eines Lüftungsgerätes 8 nach den Fig. 5 bis 7 besteht die Möglichkeit, die dem Raum abgewendete Luftdurchtrittsöffnung 17 einer der Längsseitenwände 21 und 22 des Gehäuses 7 zuzuordnen, und zwar so, daß sie sich im Arbeitsbereich des Gebläses 32 in derjenigen Längsseitenwand befindet, die der mit der Luftdurchtrittsöffnung 31 versehenen Längsseitenwand gegenüberliegt. Wird also die Luftdurchtrittsöffnung 31 in der den abnehmbaren Deckel bildenden Längsseitenwand 22 des Gehäuses 1 vorgesehen, dann müßte andererseits die Luftdurchtrittsöffnung 17 sich in der Längsseitenwand 21 befinden.

In Fig. 8 der Zeichnung ist ein Lüftungsgerät 108 dargestellt, welches ein Gehäuse 107 aufweist, das mit Hilfe einer (nicht gezeigten) Adaptervorrichtung bzw. ihrer miteinander korrespondierenden Teile leicht lösbar mit einem Luftdurchlaß am feststehenden Rahmen oder auch am Flügei eines Fensters oder einer Tür in und außer Wirkverbindung gebracht werden kann.

Das Gehäuse 107 des Lüftungsgerätes 108 hat in seiner stirnseitigen Querwand Luftdurchtrittsöffnungen 117, beispielsweise in Form einer Gitterlochung, die in abgedichtete Deckungslage mit einem Durchbruch entsprechender Größe in der Adaptervorrichtung gebracht werden können.

Außer der mit den Luftdurchtrittsöffnungen 117 versehenen, stirnseitigen Querwand 113 hat das Gehäuse 107 des Lüftungsgerätes 108 noch eine rückseitige Querwand (118) sowie zwei diese miteinander verbindende End-Querwände 119 und 120, wie das aus Fig. 8 hervorgeht. Das Gehäuse 107 wird aber auch noch von zwei Längsseitenwänden 121 und 122 begrenzt, wobei jede dieser Längsseitenwände 121 und 122 je mit der Hälfte der stirnseitigen Querwand 113, der rückseitigen Querwand 118 und der beiden End-Querwände 119 und 120 einstückig in Verbindung steht und mit diesen gewissermaßen eine Gehäuse-Halbschale 107' bzw. 107" bildet, die sich leicht als einstückiges Formteil aus Kunststoff-Spritzguß oder auch Metall-Druckguß fertigen läßt.

Zwei zumindest gleichartige Gehäuse-Halbschalen 107' und 107" bilden dann miteinander das Gehäuse 107, indem die freien Endkanten der jeweils halben Querwände 113 und 118 und der jeweils halben Querwände 119 und 120 miteinander die Gehäuse-Stoßfuge 107"'bilden, wie das die Fig. 9 und 10 der Zeichnung erkennen lassen.

Das Gehäuse 107 des Lüftungsgerätes 108 ist mit Abstand 123 hinter seiner stirnseitigen Querwand 113 mit einer dazu parallelen Zwischenwand 124 ausgestattet, die aber nur eine relativ geringe Länge hat und dann über eine bogenförmig gekrümmte Leitwand 125 bis an die Luftdurchtrittsöffnungen 117 herangeführt ist. Auch die Zwischenwand 124 und die daran anschließende Leitwand 125 sind jeweils zur Hälfte in den beiden Gehäuseschalen 107' und 107" ausgeformt, so daß sie mit ihren freien Endkanten auf der Ebene der Trennfuge 107"' gegeneinanderstoßen.

An das andere Ende der Luftdurchtrittsöffnungen 117 in der stirnseitigen Querwand 113 schliießt sich ebenfails eine bogenförmig gekrümmte Leitwand 126 an, welche je zur Hälfte in die beiden Gehäuseschalen 107' und 107" eingeformt ist, sowie in deren rückseitige Querwand 118 ausläuft, wie das die Fig. 8 erkennen läßt.

Die beiden bogenförmig gekrümmten Leitwände 125 und 126 begrenzen innerhalb des Gehäuses 107, und zwar zwischen dessen Längsseitenwänden 121 und 122, sowie den beiden Querwänden 113 und 118 die Ummantelungsspirale 136 eines Gebläses 132, dessen Läufer 133 durch einen Niederspannungs-Gleichstrommotor 134 angetrieben wird, der beispielsweise eine Ausiegung für Spannungen zwischen 6 und 42 Volt aufweist. Der Läufer 133 des Gebläses 132 dreht dabei in einer Kammer 135, die innerhalb des Gehäuses 107 von der Ummantelungspirale 136 eingegrenzt wird.

Die Kammer 135 mündet in eine Luftdurchtrittsöffnung 131, die in der End-Querwand 119 vorgesehen ist, derart, daß die beiden Luftdurchtrittsöffnungen 117 und 131 in parallel zur Achse des Läufers 133 des Gebläses 132 liegenden - schmalen - und sich im Winkel zueinander erstreckenden Querwänden des Gehäuses 107 vorgesehen sind. Die Luftdurchtrittsöffnung 131 ist dabei in der End-Querwand 119 dem zu belüftenden Raum zugewendet, wobei diese End-Querwand 1i9 die Form einer etwa halbkreisförmigen Mulde hat, Diese halbkreisförmige Mulde wird dabei am einen Ende von der Zwischenwand 124 begrenzt, während die Begrenzung am gegenüberliegenden Ende aus einer zungenartigen Verlängerung 127 der rückseitigen Querwand 118 besteht.

Im Bereich der dem Raum zugewendeten Luftdurchtrittsöffnung 131 ist in der Längsachse 128 der von der End-Querwand 119 begrenzten, halbkreisförmigen Mulde bzw, auf gleicher Ebene mit den oberen Längsbegrenzungsrändern 129 dieser Mulde eine Drehklappe 130 gelagert, die im wesentlichen aus einer flachen Platte besteht, deren Breite auf den lichten Muldendurchmesser abgestimmt ist, An ihren Enden weist die Drehklappe 130 jeweils mit der Achse 128 fluchtende Zapfen 137 und 138 auf, mit denen sie in dazu passende Lagerausnehmungen 139 und 140 rastend eingerückt werden kann, die sich in der Zwischenwand 124 und in der zungenartigen Verlängerung 127 befinden.

Mittels der Zapfen oder Bunde 137 und 138 ist die Drehklappe 130 um mindestens 360° drehbar im Bereich der von der End-Querwand 119 begrenzten Mulde des Gehäuses 107 gelagert.

An der freien Stirnfläche des in der zungenartigen Verlängerung 127 der rückseitigen Querwand 118 lagernden Zapfens oder Bundes 138 ist eine Bedienungshandhabe 141, beispielsweise in Form eines Radialsteges, vorgesehen, mit deren Hilfe sich die Drehklappe 130 beliebig um die Längsachse 128 winkelverstellen läßt.

Je nach Winkellage der Drehklappe 130 relativ zur Luftdurchtrittsöffnung 131 in der von der End-Querwand 119 begrenzten Mulde kann der Luftdurchtritt nicht nur abgesperrt und freigegeben, sondern auch die Luft-Ausströmrichtung bedarfsweise variiert werden. Damit eine gute und gleichmäßige Verteilung der aus der Luftdurchtrittsöffnung 131 kommenden Luft erreicht wird, ist die Drehklappe 130 auf ihren beiden Breitseiten jeweils mit einer größeren Anzahl im Abstand nebeneinander und querverlaufend angeordneter Lamellen 142 versehen, deren freier Begrenzungsrand entsprechend der Muldenkontur gekrümmt verläuft.

In den Fig, 8 und 10 ist noch angedeutet, daß innerhalb des Gehäuses 107 des Lüftungsgerätes 108 zum Antrieb des Gebläses 132 dienende, wiederaufladbare Akkumulatoren 143 untergebracht werden können, wie auch weitere Zusatzgeräte, z, B, ein Schalter 144 zum Ein- und Ausschalten des Gebläsemotors 134, und auch Leuchtdioden 145, die den Betriebszustand des Gebläses 132 und/oder den Ladezustand der Akkumulatoren 143 anzeigen.

Alle wesentlichen Bauteile des Lüftungsgerätes 108 - mit Ausnahme des Elektromotors 134 und dessen Zubehör - lassen sich leicht und kostengünstig als Formteile aus Kunststoff herstellen.

## Patentansprüche

1. Lüftungsgerät (8; 108) für die Luftzufuhr in Räume mit einem elektrisch betriebenen Gebläse (32; 132) das in einem Gehäuse (7; 107) untergebracht ist, welches zwei voneinander entfernte bzw. einander abgewendete Luftdurchtrittsöffnungen (31; 131 und 17; 117) aufweist,
wobei das zwischen diesen Luftdurchtrittsöffnungen (31; 131 und 17; 117) gelegene Gebläse (32; 132) einen trommelförmigen Läufer (33; 133) hat, der zwischen zwei parallelen Längswänden (21 und 22; 121 und 122) des Gehäuses (7; 107) eingebaut ist, und wobei mindestens eine (31; 131) der Luftdurchtrittsöffnungen (17 und 31; 117 und 131) in einem Längenbereich des Gehäuses (7; 107) angeordnet ist, der an das Gebläse (32; 132) anschließt, dadurch gekennzeichnet, daß das Lüftungsgerät eine Baudicke zwischen 20 und 50 mm aufweist,
daß der Läufer (33; 133) des Gebläses (32; 132) einen Durchmesser (44) aufweist, der zu seiner Länge (43) in einem Verhältnis steht, das etwa zwischen 5:1 und 7:1 liegt, und daß die Gesamtdicke (45) des Gehäuses (7; 107) in Richtung der Läuferachse zur Länge (43) des Läufers (33; 133) ein Verhältnis von höchstens 5:2 hat.

2. Lüftungsgerät nach Anspruch 1, dadurch gekennzeichnet, daß das Gehäuse (7; 107) mit einer Adaptervorrichtung (5, 4, 6; 15, 16) ausgestattet sowie über diese lösbar mit einem Luftdurchlaß (3) im Rahmen- und/oder Flügelprofil eines Fensters (1, 2) bzw. einer Balkon- oder Terrassentür und ggf. auch mit einem Rolladenkasten verbindbar ist.

3. Lüftungsgerät nach einem der Ansprüche 1 und 2, dadurch gekennzeichnet, daß die Adaptervorrichtung (5, 4, 6; 15, 16) in ihrem Adapterstück (4) ein selbsttätiges Verschlußelement, z.B. eine federbelastete Klappe (12) oder einen federbelasteten Querschieber, aufweist, das bei eingerückter Adaptervorrichtung (5, 4, 6; 15, 16) durch Eingriffselemente (14) des Gehäuses (7) in Öffnungsstellung fixierbar ist.

4. Lüftungsvorrichtung nach einem der Ansprüche 1 bis 3, dadurch gekennzeichnet daß in einer Längsseitenwand (21) des Gehäuses (7) eine weitere Luftdurchtrittsöffnung (50) vorgesehen ist, die innerhalb des Drehkreises des Gebläseläufers (33) liegt und dabei zweckmäßig wahlweise öffenund schließbar und/oder in ihrem Durchtrittsquerschnitt veränderbar ausgebildet ist.

5. Lüftungsgerät nach einem der Ansprüche 1 bis 4, dadurch gekennzeichnet, daß im Gehäuse (7) zwischen den Luftdurchlässen (17 und 31) ein Filtereinsatz (28) auswechselbar angeordnet ist, welcher vorzugsweise durch eine von einem abnehmbaren Deckel verschlossene Öffnung in einer Gehäusewand (22) austauschbar gehalten ist, wobei zweckmäßig der Deckel selbst die die Öffnung am Gehäuse (7) verschließende Gehäusewand (22) ist.

6. Lüftungsgerät nach einem der Ansprüche 1 bis 5, dadurch gekennzeichnet, daß der Gebläseläufer (33) als Tangentiallüfter in das Gehäuse (7) eingebaut ist und dabei unmittelbar benachbart der in der Gehäusequerwand (13) befindlichen Luftdurchtrittsöffnung (17) zwischen den beiden Längsseiten (21 und 22) liegt, und daß dabei der Gebläseläufer (33) über einen Teilabschnitt seines Umfangs von einer quer zu seiner Rotationsebene liegenden Zwischenwand (36) umfaßt ist, die von der die eine Luftdurchtrittsöffnung (17) enthaltenden Gehäusewand (13) ausgeht und mit Abstand von der gegenüberliegenden Gehäusequerwand (18) endet (Fig. 5 bis 7).

7. Lüftungsgerät nach einem der Ansprüche 1 bis 6, dadurch gekennzeichnet daß eine Luftdurchtrittsöffnung (131) durch eine Drehklappe (130) wahlweise öffen- und schließbar ist.

8. Lüftungsgerät nach Anspruch 7, dadurch gekennzeichnet, daß die Drehklappe (130) auf Randhöhe (129) einer die Luftdurchtrittsöffnung (131) an ihren Längs- und Querkanten begrenzenden halbkreisförmigen Mulde lagert (128, 137 bis 140), als flache Platte ausgebildet ist und auf beiden Breitseiten eine größere Anzahl im Abstand nebeneinander und querverlaufend angeordneter Lamellen (142) trägt, deren freier Begrenzungsrand entsprechend der Muldenkontur gekrümmt verläuft.

9. Lüftungsgerät nach einem der Ansprüche 7 und 8, dadurch gekennzeichnet, daß die Drehklappe (130) um 360° drehbar in der Mulde (119, 124, 127) lagert (128, 137 bis 140) und an beiden Enden mit ihrer Drehachse (128) fluchtende Zapfen oder Bunde (137, 138) aufweist, mit denen sie in dazu komplementäre Lagerausnehmun gen (139, 140) zweier paralleler Gehäusewände (124) einrückbar ist, und daß an das eine Ende der Drehklappe (130) eine Bedienungshandhabe (141) z.B. ein Radialsteg, ein Rändelrad o. dgl., angeformt ist (Fig, 8 und 10).

10. Lüftungsgerät nach einem der Ansprüche 7 und 9, dadurch gekennzeichnet, daß beide Luftdurchtrittsöffnungen (117 und 131) in parallel zur Achse des Läufers (133) des Gebläses (132) liegenden - schmalen - Gehäusequerwänden (113 und 119) vorgesehen sind (Fig, 1), wobei - vorzugsweise- die diese Luftdurchtrittsöffnungen (117 und 131) enthaltenden Gehäusequerwände (113 und 119) im Winkel zueinander liegen (Fig, 1).

11. Lüftungsgerät nach einem der Ansprüche 1 bis 6, dadurch gekennzeichnet, daß sich einerseits in der stirnseitigen Querwand (13) und andererseits in einer Längsseitenwand (22) durch Sollbruchstellen vormarkierte Wandungsabschnitte befinden, die wahlweise zur Bildung einer Luftdurchtrittsöffnung (17) ausbrechbar sind.

## Revendications

1. Appareil de ventilation (8; 108) pour l'alimentation d'air dans des locaux, c'est-à-dire appareil d'aération-ventilation, qui comporte un ventilateur (32; 132) actionné par voie électrique monté dans un boîtier (7; 107) présentant deux ouvertures de passage d'air (31; 131 et 17; 117) qui sont éloignées l'une de l'autre et sont opposées l'une à l'autre, le ventilateur (32; 132), qui se trouve entre ces ouvertures de passage d'air (31; 131 et 17; 117), comportant un rotor en forme de tambour (33; 133), qui est monté entre deux parois longitudinales parallèles entre elles (21 et 22; 121 et 122) du boîtier (7; 107), et au moins l'une (31; 131) des ouvertures de passage d'air (17 et 31; 117 et 131) étant prévue dans une partie de la longueur du boîtier (7; 107) qui fait suite au ventilateur (32; 132).
l'appareil d'aération-ventilation étant caractérisé en ce qu'il présente une épaisseur de construction comprise entre 20 et 50 mm, en ce que le rotor (33; 133) du ventilateur (32; 132) est d'un diamètre (44) dont le rapport à sa longueur (43) est compris entre 5/1 et 7/1, et en ce que le rapport entre l'épaisseur totale (45) du boîtier (7; 107), dans le sens de l'axe du rotor (33; 133), et la longueur (43) du rotor (33; 133) est au maximum de 5/2.

2. Appareil d'aération-ventilation suivant la revendication 1, caractérisé en ce que le boîtier (7; 107) est muni d'un dispositif d'adaptation (5, 4, 6; 15, 16) et en ce qu'il peut, grâce à ce dispositif d'adaptation, être relié, par une liaison défaisable, à un passage d'air (3) qui est formé dans l'élément profilé du dormant et/ou dans l'élément profilé du battant d'une fenêtre (1, 2) ou dans l'élément profilé du bâti et/ou dans l'élément profilé du vantail d'une porte de balcon ou d'une porte de terrasse, le boîtier (7; 107) pouvant éventuellement aussi être relié de même à une boîte de store roulant.

3. Appareil d'aération-ventilation suivant l'une ou l'autre des revendications 1 et 2, caractérisé en ce que le dispositif d'adaptation est muni, dans l'une (4) de ses parties, d'un élément de fermeture automatique, par exemple d'un clapet (12) chargé par ressort ou d'un élément à coulissement chargé par ressort, élément de fermeture qui, lorsque le dispositif d'adaptation (5, 4, 6; 15, 16) se trouve à l'état d'enclenchement, peut être fixé en position d'ouverture par des éléments d'engagement (14) dont est muni le boîtier (7).

4. Dispositif d'aération-ventilation suivant l'une quelconque des revendications 1 à 3, caractérisé en ce que dans une paroi latérale longitudinale (21) du boîtier (7), il est prévu une ouverture de passage d'air complémentaire (50), qui se trouve à l'intérieur du cercle de rotation du rotor (33) du ventilateur, ouverture de passage d'air (50) qui est prévue de telle sorte qu'elle puisse avantageusement être, au choix, ouverte et fermée et/ou de telle sorte que sa section transversale de passage d'air puisse, avantageusement, être modifiée au choix.

5. Appareil d'aération-ventilation suivant l'une quelconque des revendications 1 à 4, caractérisé en ce que dans le boîtier (7), entre les ouvertures de passage d'air (17 et 31), il est monté une garniture filtrante (28) pouvant être enlevée et remplacée, garniture filtrante qui est avantageusement maintenue de telle sorte qu'elle puisse ainsi être enlevée ou remplacée par une ouverture fermée par un élément de couverture amovible qui est formée dans une paroi (22) du boîtier, l'élément de couverture lui-même constituant avantageusement la paroi (22) du hoîtier qui ferme l'ouverture du boîtier (7).

6. Appareil d'aération-ventilation suivant l'une quelconque des revendications 1 à 5, caractérisé en ce que le rotor (33) du ventilateur est monté sous la forme d'un élément d'aération-ventilation à écoulement tangentiel dans le boîtier (7) et se trouve en outre au voisinage immédiat de l'ouverture de passage d'air (17) prévue dans la paroi transversale (13) du boîtier, entre les deux parois latérales longitudinales (21 et 22), et en ce que, de plus, le rotor (33) du ventilateur est, sur une partie de sa périphérie, entouré d'une cloison intermédiaire (36) qui est transversale à son plan de rotation, cloison intermédiaire (36) qui part de la paroi (13) du boîtier percée de l'ouverture de passage d'air (17) et qui se termine à distance de la paroi transversale opposée (18) du boîtier (voir figures 5 à 7).

7. Appareil d'aération-ventilation suivant l'une quelconque des revendications 1 à 6, caractérisé en ce qu'une ouverture de passage d'air (131) peut, au choix, être ouverte et être fermée par un clapet tournant (130).

8. Appareil d'aération-ventilation suivant la revendication 7, caractérisé en ce que le clapet tournant (130) est monté (en 128, 137 à 140) à hauteur du bord (129) d'une cuvette semi-circulaire qui limite l'ouverture de passage d'air (131) à ses côtés longitudinaux et à ses côtés transversaux, et en ce que le clapet tournant (130) est prévu sous la forme d'une plaque plane et porte, aux deux côté larges, un nombre relativement grand de lamelles (142) disposées de telle sorte qu'elles soient juxtaposées à distance l'une de l'autre et suivent une direction transversale, lamelles (142) dont le bord de limite libre suit une allure incurvée correspondant au contour de la cuvette.

9. Appareil d'aération-ventilation suivant l'une ou l'autre des revendications 7 et 8, caractérisé en ce que le clapet tournant (130) est monté (en 128, 137 à 140) dans la cuvette (119, 124, 127) de façon à pouvoir tourner de 360 et est muni, aux deux extrémités, de bouts d'axe ou de colliers (137, 138) se trouvant dans l'alignement de son axe de rotation (128), bouts d'axe ou colliers (137, 138) par lesquels il peut être mis en engagement avec des ouvertures de montage et de support (139, 140), complémentaires de ces bouts d'axe ou de ces colliers, qui sont prévues dans deux parois parallèles entre elles (124) du boîtier, et en ce qu'à l'une des extrémités du clapet tournant (130), il est formé une poignée d'actionnement (141), par exemple sous la forme d'une nervure radiale, d'une roue moletée ou d'un autre organe du même genre (voir figures 8 et 10).

10. Appareil d'aération-ventilation suivant l'une ou l'autre des revendications 7 et 9, caractérisé en ce que les deux ouvertures de passage d'air (117 et 131) sont prévues dans des parois transversales (113 et 119) - étroites- du boîtier qui sont parallèles à l'axe du rotor (133) du ventilateur (132), les parois transversales (113 et 119) du boîtier qui présente ces ouvertures de passage d'air (117 et 131) formant un angle entre elles (voir figure 1).

11. Appareil d'aération-ventilation suivant l'une quelconque des revendications 1 à 6, caractérisé en ce qu'il est prévu, d'une part, dans la paroi transversale d'extrémité (13) et, d'autre part, dans une paroi latérale longitudinale (22), des parties de paroi marquées au préalable de points de rupture théorique, qui peuvent facultativement être détachées par rupture en vue de la formation d'une ouverture de passage d'air (17).

## Claims

1. A room ventilator (8, 108) having an electric blower (32; 132) received in a housing (7; 107) having two air passages which are remote from or facing away from one another (31; 131 and 17; 117), the blower (32; 132) being disposed between the air passages (31; 131 and 17; 117) and having a drum rotor (33; 133) mounted between two parallel longitudinal walls (21 and 22; 121 and 122) of the housing (7; 107), at least one (31; 131) of the air passages (17 and 31; 117 and 31) being disposed in such a longitudinal zone of the housing (7; 107) as merges into the blower (62; 132), characterised in that the ventilator has an overall thickness between 20 and 50 mm, the blower rotor (33; 133) has a diameter (44) which is in a ratio of approximately between 5:1 and 7:1 to rotor length (43), and the ratio of the overall thickness (45) of the housing (7; 107) along the rotor axis to rotor length (43) is at most 5:2.

2. A ventilator according to claim 1, characterised in that the housing (7; 107) has an adapter device (5, 4, 6; 15, 16) and is connected thereby to an air passage (3) in the fixed-frame cross-section member and/or moving-panel section member of a window (1, 2) or of a balcony door or terrace door and can, if required, be connected to a box for a roller blind.

3. A ventilator according to claim 1 and/or 2, characterised in that the adapter device (5, 4, 6; 15, 16) has in its adapter element (4) an automatic closure element, such as a spring-loaded flap (12) or a spring-loaded cross-slide, which with the adapter device (5, 4, 6; 15, 16) engaged can be secured open by engagement elements (14) of the housing (7).

4. A ventilator according to any of claims 1 to 3, characterised in that a longitudinal side wall (21) of the housing (7) has a further air passage (50) which is disposed inside the circle of rotation of the blower rotor (33) and is, conveniently, adapted to be openable and closable at choice and/or to be of variable flow cross-section.

5. A ventilator according to any of claims 1 to 4, characterised in that a filter insert (28) is interchangeably disposed in the housing (7) between the air passages (17 and 31) and is preferably interchangeably retained by an aperture in a housing wall (22), the aperture being closable by a removable cover, the same conveniently being the housing wall (22) which closes the aperture in the housing (7).

6. A ventilator according to any of claims 1 to 5, characterised in that the blower rotor (33) is fitted in the housing (7) as a tangential fan and is disposed immediately adjacent the air passage (17) which extends between the two longitudinal sides (21, 22) and which is disposed in the housing cross-wall (13), a partition (36) disposed transversely to the plane of blower rotor rotation extends over some of the blower rotor periphery, starts from the housing wall (13) having an air passage (17) and terminates at a distance from the opposite housing cross-wall (18) (Figs. 5 to 7).

7. A ventilator according to any of claims 1 to 6, characterised in that an air passage (131) is adapted to be selectively opened and closed by a turn flap (130).

8. A ventilator according to claim 7, characterised in that the turn flap (130) is mounted (128, 137 to 140) at edge height (129) of a semicircular trough bounding the air passage (131) on the longitudinal and transverse edges thereof, is in the form of a flat panel or plate or the like and carries on both its wide sides a large number of adjacent spaced apart transversely extending lamellae (142) whose free boundary edge has a curvature corresponding to the contour of the trough.

9. A ventilator according to one of claims 7 and 8, characterised in that the turn flap (130) is so mounted (128,137 to 140) in the trough (119,124, 127) as to be rotatable through 360° and has at both its ends pins or collars (137, 138) which register with the rotational axis (128) of the turn flap (130) and which are effective to engage the turn flap (130) in matching bearing recesses (139, 140) in two parallel housing walls (124), and a control handle (141) such as a radial web or a knurled wheel or the like is devised on one end of the turn flap (130) (Figs. 8 and 10).

10. A ventilator according to one of claims 7 and 9, characterised in that the two air passages (117, 131) are disposed in narrow housing cross-walls (113, 119) which extend parallel to the blower rotor (133) and the housing cross-walls (113 and 119) formed with the air passages (117 and 131) are preferably disposed at an angle to one another (Fig. 1).

11. A ventilator according to any of claims 1 to 6, characterised in that wall parts which can be broken out selectively to leave an air passage (17) are disposed in the end-face cross-wall (13) and in a longitudinal side wall (22) and are marked out as frangible zones.
